# EUROPÄISCHE PATENTSCHRIFT

(11) **EP 1 192 358 B1**
(45) Veröffentlichungstag und Bekanntmachung des Hinweises auf die Patenterteilung: **22.09.2004**
(21) Anmeldenummer: 01915233.9
(22) Anmeldetag: 13.02.2001
(51) Int. Cl.: F04D 5/00

(54) **FÖRDERPUMPE**
FEED PUMP
POMPE D'ALIMENTATION

(30) Priorität: 21.03.2000 DE 10013908
(43) Veröffentlichungstag der Anmeldung: 03.04.2002
(73) Patentinhaber: SIEMENS AKTIENGESELLSCHAFT, 80333 München (DE)
(72) Erfinder: MARX, Peter, 38553 Wasbüttel (DE); OSBURG, Hans-Peter, 36211 Alheim (DE); SCHUCHARDT, Peter, 36199 Rotenburg (DE)
(86) Internationale Anmeldenummer: PCT/EP2001/001550
(87) Internationale Veröffentlichungsnummer: WO 2001/071192

(56) Entgegenhaltungen:
- US-A- 4 253 800
- US-A- 5 299 908
- US-A- 5 310 308
- US-A- 5 702 229
- PATENT ABSTRACTS OF JAPAN vol. 007, no. 250 (M-254), 8. November 1983 (1983-11-08) & JP 58 135397 A (MITSUBISHI JUKOGYO KK), 11. August 1983 (1983-08-11)

## Beschreibung

Die Erfindung betrifft eine Förderpumpe mit einem angetriebenen, sich in einem Pumpengehäuse drehenden Laufrad mit mehreren an einer Stirnseite des Laufrades angeordneten, sich konzentrisch umschließenden Kränzen von Schaufelkammern, mit den Kränzen der Schaufelkammern in der Wandung des Pumpengehäuses gegenüberliegend angeordneten Förderkanälen und mit die Schaufelkammern jeweils tangential zum Laufrad begrenzenden, im Bezug zur Drehachse des Laufrades um einen Winkel geneigt angeordneten Laufschaufeln.

Solche Förderpumpen werden häufig zum Fördern von Kraftstoff oder Waschflüssigkeit in heutigen Kraftfahrzeugen eingesetzt und sind als Peripheral- oder Seitenkanalpumpen aus der Praxis bekannt. Das Laufrad ist in der Regel drehfest auf einer von einem Elektromotor angetriebenen Welle befestigt. Bei einer Drehung des Laufrades entstehen in den Schaufelkammern und dem Förderkanal Zirkulationsströmungen, durch die der Kraftstoff oder die Waschflüssigkeit von einem Einlasskanal zu einem Auslasskanal gefördert wird. Durch die einander konzentrisch umschließenden Kränze der Schaufelkammern kann die Förderpumpe beispielsweise mehrere Druckstufen aufweisen oder verschiedene Verbraucher unabhängig voneinander versorgen. Die Fertigung des Laufrades erfolgt mit dem Laufrad entsprechenden Werkzeugformen meist im Spritzguss- oder Spritzprägeverfahren. Durch die geneigte Anordnung der Laufschaufeln hat die Förderpumpe einen sehr hohen Wirkungsgrad.

Nachteilig bei der bekannten Förderpumpe ist jedoch, dass ihre Fertigung sehr kostenintensiv ist. Beispielsweise erfordern die Kränze der Schaufelkammern jeweils eine aufwendige Werkzeugform. Bei der Entformung des Laufrades aus den Werkzeugformen sind diese in vorgesehenen Relativbewegungen zueinander zu bewegen. Um eine Beschädigung der Laufschaufeln zu vermeiden, müssen diese Relativbewegungen zudem sehr exakt durchgeführt werden.

Eine Pumpe mit einem Kranz von Laufschaufeln an jeder Stirnseite des Laufrades ist aus der US 2,042,499 bekannt. Die Laufschaufeln sind mit ihrer in Drehrichtung zugewandten Seite in einem Winkel zu einer Parallelen der Drehachse ausgebildet, wobei der Winkel zu der Parallelen der Drehachse über die radiale Erstreckung der Laufschaufeln konstant ist.

Durch die US 1,973,669 ist eine Pumpe mit einem Kranz von Laufschaufeln an jeder Stirnseite des Laufrades bekannt, wobei die Laufschaufeln an ihrem Fußpunkt in axialer Erstreckung parallel zur Drehachse angeordnet sind.

Der Artikel "Einfluss der Schaufelform auf das Kennlinienverhalten von Peripheral-Seitenkanalpumpen" in Maschinenbautechnik 21 (1972) offenbart ein Laufrad einer Peripheralpumpe mit einem Kranz von Schaufelkammern an jeder Stirnseite. Die Laufschaufeln des Laufrades besitzen über ihre radiale Erstreckung zwei Bereiche mit verschiedenen Winkeln bezüglich einer Parallelen der Drehachse. Im radial inneren Bereich sind die Laufschaufeln parallel zur Drehachse angeordnet. Im radial äußeren Bereich sind die Laufschaufeln in einem Winkel zu einer Parallelen der Drehachse ausgebildet, wobei der Winkel über die radiale Erstreckung konstant ist.

Der Erfindung liegt das Problem zugrunde, eine Förderpumpe der eingangs genannten Art so zu gestalten, dass sie bei einem hohen Wirkungsgrad besonders kostengünstig herstellbar ist.

Dieses Problem wird erfindungsgemäß dadurch gelöst, dass der Winkel der Laufschaufeln zu einer Parallelen der Drehachse des Laufrades in der radialen Erstreckung der Laufschaufeln mit zunehmendem Abstand von dem Mittelpunkt des Laufrades proportional ansteigend verläuft und dass die Winkel mehrerer, auf einer der Stirnseiten angeordneter Kränze der Laufschaufeln dieselbe proportionale Abhängigkeit aufweisen.

Durch eine geeignete Wahl der Proportionalität des Verlaufes des Winkels von dem Abstand der Laufschaufeln zum Mittelpunkt des Laufrades kann zur Erzeugung von mehreren Kränzen der Schaufelkammern ein gemeinsames Werkzeugformteil eingesetzt werden. Durch die Verwendung eines einzigen Werkzeugformteiles kann man das Laufrad ohne Berücksichtigung von Relativbewegungen entformen. Hierdurch lässt sich die erfindungsgemäße Förderpumpe bei einem hohen Wirkungsgrad besonders kostengünstig fertigen. Eine Beschädigung der Laufschaufeln durch eine fehlerhaft geführte Relativbewegung wird zudem zuverlässig vermieden. Weiterhin führt diese Gestaltung des Laufrades zu einer geringen Anzahl von Werkzeugformteilen in der Fertigung. Im günstigsten Fall lässt sich das Laufrad mit insgesamt zwei einander gegenüberstehenden Werkzeugformteilen erzeugen. Dies führt zu einem besonders kostengünstigen Werkzeugeinsatz bei der Fertigung des Laufrades.

Ein besonders hoher Wirkungsgrad der erfindungsgemäßen Förderpumpe lässt sich bei einer einfachen Entformbarkeit des Laufrades einfach erzeugen, wenn der Winkel der Laufschaufeln gemäß der Formel verläuft, wobei r ein beliebiger Abstand eines vorgesehenen Punktes der Laufschaufeln von dem Mittelpunkt des Laufrades ist und α(rₐ) ein vorgegebener Winkel ist. Durch diese Gestaltung lässt sich die Proportionalität der Winkeländerung mit zunehmendem Abstand von dem Mittelpunkt des Laufrades einfach festlegen. Da die durch die in der Formel gegebenen Größenverhältnisse einen entscheidenden Einfluss auf die sich ausbildende Zirkulationsströmung haben, werden Strömungsverluste besonders gering gehalten. Die Strömungen in dem Förderkanal werden denen in den Schaufelkammern angepasst.

Zur weiteren Vereinfachung der Entformung des Laufrades trägt es gemäß einer anderen vorteilhaften Weiterbildung der Erfindung bei, wenn der Winkel β der Laufschaufeln an dem Abstand r an ihrer in der vorgesehenen Drehrichtung des Laufrades abgewandten Seite geringfügig größer ist als der Winkel α(r). Durch diese Gestaltung verdicken sich die Laufschaufeln mit zunehmendem Abstand von ihrer nächsten Stirnseite geringfügig. Das zur Fertigung der Schaufelkammern vorgesehene Werkzeugformteil kann daher sich verjüngende Vorsprünge zur Erzeugung der Schaufelkammern aufweisen, so dass sich das Laufrad nach dem Lösen aus dem Werkzeugformteil einfach entnehmen lässt.

Strömungsverluste innerhalb des Förderkanals oder der Schaufelkammern lassen sich gemäß einer anderen vorteilhaften Weiterbildung der Erfindung besonders gering halten, wenn die Laufschaufeln einen Winkel α(r) von 10° bis 50° aufweisen. Der Bereich des Winkels α(r) lässt sich bei vorgesehenem Abstand der entsprechenden Kränze der Laufschaufeln von dem Mittelpunkt des Laufrades einfach durch eine Auswahl des vorzugebenden Winkels α(rₐ) festlegen.

Zur weiteren Verringerung der Strömungsverluste in dem Förderkanal oder den Schaufelkammern trägt es gemäß einer anderen vorteilhaften Weiterbildung der Erfindung bei, wenn der Winkel α(r) zwischen 15° und 38° liegt.

Zur weiteren Erhöhung des Wirkungsgrades der erfindungsgemäßen Förderpumpe trägt es bei, wenn die Schaufelkammern das Laufrad durchdringen und an den Stirnseiten des Laufrades jeweils eine Laufschaufel haben und dass die Laufschaufeln zu den Stirnseiten in der vorgesehenen Drehrichtung des Laufrades weisend ausgerichtet sind. Hierdurch kann die Förderpumpe axial durchströmt werden und daher in radialer Richtung sehr kompakt aufgebaut sein.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Figur 1: eine Schnittdarstellung durch eine erfindungsgemäße Förderpumpe,
- Figur 2: eine Schnittdarstellung durch die Förderpumpe aus Figur 1 entlang der Linie II - II,
- Figur 3: eine vergrößerte Schnittdarstellung durch ein Laufrad aus Figur 2 entlang der Linie III - III,
- Figur 4: ein Diagramm über die Abhängigkeit eines Winkels von Laufschaufeln in Abhängigkeit von dem Abstand von dem Mittelpunkt des Laufrades der Förderpumpe aus Figur 1.

Figur 1 zeigt eine Schnittdarstellung durch eine als Seitenkanalpumpe ausgebildete Förderpumpe. Die Förderpumpe weist ein auf einer Welle 1 befestigtes, sich zwischen zwei feststehenden Gehäuseteilen 2, 3 drehbares Laufrad 4 auf. Die Förderpumpe hat zwei sich konzentrisch umschließende Förderkammern 5, 6. Die Förderkammern 5, 6 erstrecken sich jeweils von einem Einlasskanal 7, 8 bis zu einem Auslasskanal 9, 10 und setzen sich jeweils in aus in den Gehäuseteilen 2, 3 angeordneten Förderkanälen 11, 12 und aus in dem Laufrad 4 angeordneten und von Laufschaufeln 13, 14 begrenzten Schaufelkammern 15, 16 zusammen. Die Schaufelkammern 15, 16 sind jeweils als Vertiefung in einer der Stirnseiten angeordnet. Einander gegenüberstehende Schaufelkammern 15, 16 sind untereinander verbunden. Bei einer Drehung des Laufrades 4 entstehen in den Förderkammern 5, 6 von den Einlasskanälen 7, 8 zu den Auslasskanälen 9, 10 führende Zirkulationsströmungen.

Figur 2 zeigt in einer Schnittdarstellung durch die Förderpumpe aus Figur 1 entlang der Linie II - II eine Draufsicht auf eine der Stirnseiten des Laufrades 4. Hierbei ist zu erkennen, dass insgesamt zwei Kränze der Schaufelkammern 15, 16 in dem Laufrad 4 angeordnet sind. Die Kränze der Schaufelkammern 15, 16 umschließen sich konzentrisch. Weiterhin sind in Figur 3 die die Schaufelkammern 15, 16 begrenzenden Laufschaufeln 13, 14, 14', 14'', 14''' zu erkennen.

Figur 3 zeigt in einer Schnittdarstellung durch das Laufrad 4 aus Figur 2 beispielhaft mehrere Laufschaufeln 14', 14'', 14''' 13 mit Winkeln α1 - α4, mit denen ihre der vorgesehenen Drehrichtung des Laufrades 4 zugewandte Seite zur Senkrechten und damit zu einer Parallelen der Drehachse des Laufrades 4 geneigt ist. Hierbei ist zu erkennen, dass der Winkel α1 der Laufschaufel 13 des inneren Kranzes der in Figur 2 dargestellten Schaufelkammern 15 kleiner ist als die Winkel α2 - α4 der Laufschaufeln 14', 14'', 14''' des äußeren Kranzes der Schaufelkammern 16. Weiterhin sind die Winkel α2 - α4 abhängig von dem Abstand des Schnittpunktes der Laufschaufel 14', 14'', 14''' von der Drehachse des Laufrades 4. Die Neigung der Laufschaufel 14', 14", 14''' zu einer Parallelen der Drehachse des Laufrades 4 steigt mit zunehmendem Abstand von der Drehachse des Laufrades 4 an. Der Winkel α4 ist damit größer als der Winkel α2. Die der vorgesehenen Drehrichtung des Laufrades 4 abgewandte Seite hat einen Winkel β. Dieser Winkel β ist geringfügig größer als der Winkel α der der Drehrichtung des Laufrades 4 zugewandten Seite. Beispielhaft ist der Winkel β3 dargestellt, der geringfügig größer sein soll als der Winkel α3. Dies trägt zur einfachen Entformbarkeit des im Spritzgussverfahren gefertigten Laufrades 4 aus der nicht dargestellten Werkzeugform bei.

Figur 4 zeigt ein Diagramm des Schaufelwinkels α(r) mit r = 1, 2, 3... über den Abstand des Schnittpunktes der Laufschaufeln 13, 14 von der Drehachse des Laufrades 4. der Winkel α(r) der Laufschaufeln zur Senkrechten verhält sich nach der Beziehung Bei einem an der Stelle ra = 10 mm vorgegebenen Winkel α(ra) = 22° ergibt sich für den Winkelverlauf der in den Figuren 1 bis 3 dargestellten Laufschaufeln 13, 14 eine Kurve. Mit zunehmendem Abstand r von der Drehachse steigt der Winkel α(r) an. Die Vergrößerung des Winkels α(r) verringert sich jedoch mit größer werdendem Abstand r von der Drehachse des Laufrades 4.

## Patentansprüche

1. Förderpumpe mit einem angetriebenen, sich in einem Pumpengehäuse (2, 3) drehenden Laufrad (4) mit mehreren an einer Stirnseite des Laufrades (4) angeordneten, sich konzentrisch umschließenden Kränzen von Schaufelkammern (15, 16), mit den Kränzen der Schaufelkammern (15, 16) in der Wandung des Pumpengehäuses (2, 3) gegenüberliegend angeordneten Förderkanälen (11, 12) und mit die Schaufelkammern (15, 16) jeweils tangential zum Laufrad (4) begrenzenden Laufschaufeln (13, 14), welche an ihrer in der vorgesehenen Drehrichtung des Laufrades (4) weisenden Seite zu einer Parallelen der Drehachse des Laufrades (4) um einen Winkel geneigt angeordnet sind, dass der Winkel α1 - α4 der Laufschaufeln (13, 14) in der radialen Erstreckung der Laufschaufeln (13, 14) mit zunehmendem Abstand von dem Mittelpunkt des Laufrades (4) proportional ansteigend verläuft und dass die Winkel α1 - α4 mehrerer, auf einer der Stirnseiten angeordneter Kränze der Laufschaufeln (13, 14) dieselbe proportionale Abhängigkeit aufweisen.

2. Förderpumpe nach Anspruch 1, **dadurch gekennzeichnet, dass** der Winkel α1 - α4 der Laufschaufeln (13, 14) gemäß der Formel verläuft, wobei r ein beliebiger Abstand eines vorgesehenen Punktes der Laufschaufeln (13, 14) von dem Mittelpunkt des Laufrades (4) ist und α(rₐ) ein vorgegebener Winkel ist.

3. Förderpumpe nach Anspruch 1, **dadurch gekennzeichnet, dass** die Laufschaufeln (13, 14) einen Winkel α(r) von 10° bis 50° aufweisen.

4. Förderpumpe nach zumindest einem der vorhergehenden Ansprüche, **dadurch gekennzeichnet, dass** der Winkel β der Laufschaufeln (13, 14) an dem Abstand r an ihrer in der vorgesehenen Drehrichtung des Laufrades (4) abgewandten Seite geringfügig größer ist als der Winkel α(r).

5. Förderpumpe nach zumindest einem der vorhergehenden Ansprüche, **dadurch gekennzeichnet, dass** der Winkel α(r) zwischen 15° und 38° liegt.

6. Förderpumpe nach zumindest einem der vorhergehenden Ansprüche, **dadurch gekennzeichnet, dass** die Schaufelkammern (15, 16) das Laufrad (4) durchdringen und an den Stirnseiten des Laufrades (4) jeweils eine Laufschaufel (13, 14) haben und dass die Laufschaufeln (13, 14) zu den Stirnseiten in der vorgesehenen Drehrichtung des Laufrades (4) weisend ausgerichtet sind.

## Claims

1. Feed pump with a driven impeller (4) rotating in a pump casing (2, 3) and having a plurality of rings of blade chambers (15, 16), the said rings being arranged on one end face of the impeller (4) and concentrically surrounding one another, with feed channels (11, 12) arranged opposite the rings of blade chambers (15, 16) in the wall of the pump casing (2, 3) and with moving blades (13, 14) which delimit the blade chambers (15, 16) in each case tangentially to the impeller (4) and which are arranged so as to be inclined at an angle to a line parallel to the axis of rotation of the impeller (4) on their side pointing in the intended direction of rotation of the impeller (4), that the angle α1 - α4 of the moving blades (13, 14) increases proportionally, along the radial extent of the moving blades (13, 14), with increasing distance from the centre of the impeller (4), and that the angles α1 - α4 of a plurality of rings of moving blades (13, 14), the said rings being arranged on one of the end faces, have the same proportional dependence.

2. Feed pump according to Claim 1, **characterized in that** the angle α1 - α4 of the moving blades (13, 14) has a profile according to the formula r being any distance of an intended point of the moving blades (13, 14) from the centre of the impeller (4), and α(rₐ) being a predetermined angle.

3. Feed pump according to Claim 1, **characterized in that** the moving blades (13, 14) have an angle α(r) of 10° to 50°.

4. Feed pump according to at least one of the preceding claims, **characterized in that** the angle β of the moving blades (13, 14) at the distance r, on their side facing away in the intended direction of rotation of the impeller (4), is slightly larger than the angle α(r).

5. Feed pump according to at least one of the preceding claims, **characterized in that** the angle α(r) is between 15° and 38°.

6. Feed pump according to at least one of the preceding claims, **characterized in that** the blade chambers (15, 16) pass through the impeller (4) and have a moving blade (13, 14) on each of the end faces of the impeller (4), and **in that** the moving blades (13, 14) are oriented so as to point toward the end faces in the intended direction of rotation of the impeller (4).

## Revendications

1. Pompe d'alimentation comprenant un rotor (4) entraîné tournant dans un carter de pompe (2, 3) et comportant plusieurs couronnes de chambres d'aubes (15, 16) situées sur un côté frontal du rotor (4) et s'entourant de manière concentrique, des canaux d'alimentation (11, 12) situés face aux couronnes de chambres d'aubes (15, 16) dans la paroi du carter de pompe (2, 3) et des aubes (13, 14) limitant les chambres d'aubes (15, 16) de manière à chaque fois tangentielle au rotor (4) et qui sont disposées de manière à être inclinées suivant un angle par rapport à une parallèle de l'axe de rotation du rotor (4) sur leur côté dirigé dans le sens de rotation prévu du rotor (4), **caractérisée en ce que** l'angle α1-α4 des aubes (13, 14) varie avec une augmentation proportionnelle, sur l'étendue radiale des aubes (13, 14), à mesure que la distance par rapport au centre du rotor (4) augmente et **en ce que** les angles α1-α4 de plusieurs couronnes d'aubes (13, 14) situées sur un des côtés frontaux présentent la même dépendance proportionnelle.

2. Pompe d'alimentation selon la revendication 1 , **caractérisée en ce que** l'angle α1-α4 des aubes (13, 14) varie suivant la formule r étant une distance quelconque entre un point prévu des aubes (13, 14) et le centre du rotor (4) et α(rₐ) étant un angle prédéfini.

3. Pompe d'alimentation selon la revendication 1 , **caractérisée en ce que** les aubes (13, 14) présentent un angle α(r) compris entre 10° et 50°.

4. Pompe d'alimentation selon au moins une des revendications précédentes, **caractérisée en ce que** l'angle β des aubes (13, 14) est légèrement supérieur à l'angle α(r), à la distance r, sur leur côté opposé au sens de rotation prévu du rotor (4).

5. Pompe d'alimentation selon au moins une des revendications précédentes, **caractérisée en ce que** l'angle α(r) est compris entre 15° et 38°.

6. Pompe d'alimentation selon au moins une des revendications précédentes, **caractérisée en ce que** les chambres d'aubes (15, 16) traversent le rotor (4) et sont pourvues à chaque fois d'une ailette (13, 14) sur les côtés frontaux du rotor (4) et **en ce que** les aubes (13, 14) sont orientées de manière à être dirigées vers les côtés frontaux dans le sens de rotation prévu du rotor (4).
